# EUROPÄISCHE PATENTSCHRIFT

(11) **EP 1 047 513 B1**
(45) Veröffentlichungstag und Bekanntmachung des Hinweises auf die Patenterteilung: **03.03.2004**
(21) Anmeldenummer: 98961245.2
(22) Anmeldetag: 01.12.1998
(51) Int. Cl.: B21K 1/30, B21J 5/12

(54) **VERFAHREN ZUM BEARBEITEN EINES WERKSTÜCKES UND ZUGEHÖRIGE VORRICHTUNG**
PROCESS FOR SHAPING A WORK PIECE AND CORRESPONDING DEVICE
PROCEDE POUR L'USINAGE D'UNE PIECE ET DISPOSITIF CORRESPONDANT

(30) Priorität: 07.12.1997 DE 19754091; 04.04.1998 DE 19815264
(43) Veröffentlichungstag der Anmeldung: 02.11.2000
(73) Patentinhaber: Feintool International Holding AG, 3250 Lyss (CH)
(72) Erfinder: KUNZ, Otto, CH-3267 Seedorf (CH); SCHWAB, Martin, CH-3283 Kallnach (CH)
(74) Vertreter: Weiss, Peter, Dr.
(86) Internationale Anmeldenummer: PCT/EP1998/007782
(87) Internationale Veröffentlichungsnummer: WO 1999/029450

(56) Entgegenhaltungen:
- EP-A- 0 077 062
- EP-A- 0 584 907
- GB-A- 1 096 846
- US-A- 3 677 672
- US-A- 4 318 292
- PATENT ABSTRACTS OF JAPAN vol. 009, no. 252 (M-420), 9. Oktober 1985 & JP 60 102247 A (SUMITOMO KINZOKU KOGYO KK), 6. Juni 1985

## Beschreibung

Die Erfindung betrifft ein Verfahren zum Bearbeiten eines zwischen einem Gegenhalter und einer Führung von einer Klemmkraft gehaltenen Werkstückes, indem in eine Fläche des Werkstückes ein Profil bspw. eine Präzisionsverzahnung, durch ein Formelement eingeformt wird, sowie eine Vorrichtung hierfür.

Einformungen, beispielsweise Prägungen, in Werkstücken geschehen üblicherweise in Stanz- bzw. Feinschneidpressen. Hierbei wird das zu bearbeitende Werkstück zwischen einem Gegenhalter und einer Führung eingespannt und ein Stempel gegen das Werkstück geführt, wobei dieser Stempel die Prägung in dem Werkstück hervorruft. Die Führung des Stempels geschieht üblicherweise in vertikaler Ausrichtung zum Werkstück hin, d.h., in einer Ausrichtung senkrecht zur Oberfläche des Werkstückes. Insbesondere, wenn schwierigere Profile in das Werkstück eingeformt werden sollen, müssen mehrere Prägeschritte durchgeführt werden. Beispielsweise beim Einformen einer Präzisionsverzahnung sind drei Schritte notwendig. In einem ersten Schritt wird das Werkstück andererseits der eigentlichen Prägefläche deformiert bzw. eingedrückt, so dass die Prägefläche gegenüber der Deformationsstelle aus dem Werkstück herausquillt. In einem zweiten Schritt werden durch einen Stempel, auf dessen Oberfläche sich geometrisch spezifische Prägeorgane befinden, Schlitze eingeprägt. In einem nächsten Prägeschritt werden durch einen Prägestempel mit profilierter Stirnfläche Verzahnungen in die Prägefläche eingedrückt, wobei die Flanken der Schlitze entsprechend umgeformt werden. Insbesondere bei sägezahnartigen Verzahnungen lässt die Qualität dieser Präzisionsverzahnung erheblich zu wünschen übrig.

Aus der US 4 318 292 A ist bspw. ein Herstellungsverfahren für eine Zange bekannt. Beide Zangenschenkel greifen mit einer Verzahnung ineinander, wobei die Zähne schräge Seitenflanken aufweisen sollen. Zur Herstellung von derartigen Zähnen wird ein Formstempel in gerader Richtung auf einen Gegenhalter zugeführt, wobei ein Formraum gebildet wird, in dem der Zangenschenkel abgekröpft wird, so dass die Zahnflanke, die später schräg stehen soll, in vertikaler Richtung zur Klemmkraft angeordnet ist. In einem weiteren Arbeitsschritt wird die Abkröpfung des Zangenschenkels beseitigt, so dass als Ergebnis die Zahnflanke schräg steht.

Aus der GB 1 096 846 A, die die Basis für den Oberbegriff des Ansprüche 1 und 3 bildet, ist wiederum ein Verfahren und eine Vorrichtung zur Herstellung von profilierten Gegenständen im Pressverfahren bekannt. Dabei wird ein Werkstück zwischen einem Gegenhalter und einer Führung eingeklemmt und die Mantelfläche des Werkstückes durch ein Formelement senkrecht zur Klemmkraft angegriffen. In die Mantelfläche wird eine Verzahnung eingeformt.

Der vorliegenden Erfindung liegt die Aufgabe zugrunde, ein Verfahren und eine Vorrichtung der o.g. Art zu entwickeln, mit denen auch schwierigere Profile exakt in ein Werkstück eingeformt werden können.

Zur Lösung dieser Aufgabe führt, dass das Formelement in einem spitzen Winkel zur Klemmkraft oder mit einer Dreh-/Schubbewegung gegen die Fläche des Werkstückes geführt wird.

Dieses Verfahren hat den Vorteil, dass in einem einzigen Arbeitsschritt die Herstellung des gewünschten Profils in dem Werkstück erfolgt.

In einem ersten Ausführungsbeispiel wird das Formelement selbst schräg geführt, d.h., die Führung erfolgt mit einer vertikalen und einer schräg versetzten Komponente. In der Praxis hat sich herausgestellt, dass hierdurch beispielsweise wesentlich exakterer Präzisionsverzahnungen hergestellt werden können, was insbesondere auf ein besseres Fliessverhalten des verprägten Materials in der Spitze der Verzahnung zurückzuführen ist.

Welches Profil hergestellt wird, soll von untergeordneter Bedeutung sein. Denkbar sind alle möglichen Profile, insbesondere Verzahnungen. Die Verzahnungen können geradlinig oder aber auch gerundet sein. Ferner braucht die zu bearbeitende Fläche des Werkstückes nicht unbedingt plan zu sein. Unter Fläche wird auch verstanden, wenn nur in einen schmalen Grad des Werkstückes ein Profil eingeprägt wird. Auch dieser Grad bildet dann im weiteren Sinne der Erfindung eine Fläche.

Eine erfindungsgemässe Vorrichtung zur Durchführung dieses Verfahrens weist zumindest eine Führung und einen Gegenhalter auf, zwischen denen das zu bearbeitende Werkstück eingespannt ist. Führung- bzw. Gegenhalter können plattenartig, wandartig oder sonstwie beliebig ausgebildet sein. Wesentlich ist, dass sich in der Führung das Formelement befindet, welches in einem spitzen Winkel auf das Werkstück zu geführt wird. Einmal kann dies dadurch geschehen, dass das Formelement in einer entsprechenden Ausnehmung schräg geführt wird.

In einem bevorzugten Ausführungsbeispiel ist jedoch dem Formelement ein zusätzlicher Keiltrieb zugeordnet, der eine Keilfläche aufweist, die mit einer Schrägfäche an dem Formelement zusammenwirkt. Zusätzlich gleitet dieses Formelement mit einer weiteren Schrägfläche auf einer Steigfläche innerhalb einer Ausnehmung in der Führung, so dass das Formelement beim vertikalen nach oben Bewegen des Keiltriebes schräg ansteigt und mit seinem Muster in seiner Stirnfläche das Profil in dem Werkstück erzeugt.

Die Einleitung der Kraft muss im übrigen nicht zwangsläufig über das Werkzeug direkt, sondern kann auch mit einer Hydraulikkomponente aufgebracht werden.

Die beste Kraftverteilung zwischen Keiltrieb und Formelement dürfte dann gewährleistet sein, wenn die erste Schrägfläche des Formelementes, die auf der Steigfläche aufgleitet, mit der zweiten Schrägfläche, die mit der Keilfläche an dem Keiltrieb zusammenwirkt, einen Winkel von 80° bis 100° je nach Länge und Tiefe der Prägung einschliesst.

Bei einem weiteren Ausführungsbeispiel der Erfindung erfolgt das Einformen eines Profils in das Werkstück durch eine Dreh-/Schubbewegung eines entsprechenden Formelementes, das auf seiner Stirnfläche das Muster für das Profil aufweist. In diesem Fall befindet sich eine geeignete Ausnehmung in der Führung, so dass sich das Formelement in dieser Führung vertikal nach oben bei gleichzeitiger Drehbewegung bewegen kann.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt in
Figur 1 einen schematisch dargestellten Querschnitt durch einen Teil eines Ausführungsbeispiels der erfindungsgemässen Vorrichtung zum Herstellen eines Werkstückes;
Figur 2 einen schematisch dargestellten Querschnitt durch einen Teile eines weiteren Ausführungsbeispiels einer erfindungsgemässen Vorrichtung zum Herstellen eines Werkstückes.

Gemäss Figur 1 wird in einer Fläche 2 gemäss eines Werkstückes 1 ein Profil, bspw. eine Präzisionsverzahnung 3, eingeformt. Dieses Werkstück 1 wird zwischen einem Gegenhalter 4 und einer Führung 5 eingeklemmt.

In der Führung 5 ist eine Ausnehmung 6 vorgesehen, die durch eine Steigfläche 7 eine schräg ansteigende Auflage für ein Formelement 8 ausbilden. Dieses Formelement 8 besitzt in einer Stirnfläche, die zu dem Werkstück 1 hin ausgerichtet ist, ein Muster 9 eines Profils, welches dem Profil 3 entspricht, das durch dieses Muster 9 in das Werkstück 1 eingeformt werden soll.

Gegenüber von dem Muster 9 weist das Formelement 8 eine erste Schrägfläche 10 auf, welche auf der Steigfläche 7 gleitet. In einem Winkel von etwa 90° zu dieser ersten Schrägfläche 10 verläuft eine zweite Schrägfläche 11, die wiederum mit einem Keiltrieb 12 zusammenwirkt. Hierzu greift der Keiltrieb 12 mit eine Keilfläche 13 die zweite Schrägfläche 11 an.

Die Funktionsweise der vorliegenden Erfindung ist folgende:

Das Werkstück 1 wird zwischen Gegenhalter 4 und Führung 5 eingklemmt. Als Klemmkraft wirkt eine mit den Pfeilen 14.1 und 14.2 gekennzeichnete vertikale Kraft.

Auf den Keiltrieb 12 wird eine Schubkraft 15 aufgebracht, die den Keiltrieb 12 vertikal nach oben gegen das Werkstück 1 hin drängt. Dabei drückt die Keilfläche 13 das Führungselement 8 nach rechts, wobei dieses auf der Steigfläche 7 aufgleitet, so dass sich das Muster 9 in das Werkstück 1 einprägen kann und dort das Profil 3 erzeugt. Dies geschieht in einem spitzen Winkel w zu der Fläche 2 des Werkstückes 1 hin.

Gemäss Figur 2 soll dem Werkstück 1 durch eine Dreh-/Schubbewegung ein Profil 3.1 eingeformt werden. Hierzu ist ein Formelement 8.2 in einer entsprechenden Ausnehmung 6.1 in der Führung 5.2 geführt, wobei ein entsprechender Dreh-/Schubantrieb lediglich schematisch mit 21 gekennzeichnet ist.

| **Positionszahlenliste** | | | | | |
|---|---|---|---|---|---|
| 1 | Werkstück | 34 | | 67 | |
| 2 | Fläche | 35 | | 68 | |
| 3 | Profil | 36 | | 69 | |
| 4 | Gegenhalter | 37 | | 70 | |
| 5 | Führung | 38 | | 71 | |
| 6 | Ausnehmung | 39 | | 72 | |
| 7 | Steigfläche | 40 | | 73 | |
| 8 | Formelement | 41 | | 74 | |
| 9 | Muster | 42 | | 75 | |
| 10 | 1. Schrägfläche | 43 | | 76 | |
| 11 | 2. Schrägfläche | 44 | | 77 | |
| 12 | Keiltrieb | 45 | | 78 | |
| 13 | Keilfläche | 46 | | 79 | |
| 14 | Klemmkraft | 47 | | | |
| 15 | Schubkraft | 48 | | | |
| 16 | Mantelfläche | 49 | | | |
| 17 | Umformrichtung | 50 | | W | Winkel |
| 18 | Schräfläche | 51 | | | |
| 19 | Keilfläche | 52 | | | |
| 20 | Ausnehmung | 53 | | | |
| 21 | Dreh-/Schubantrieb | 54 | | | |
| 22 | | 55 | | | |
| 23 | | 56 | | | |
| 24 | | 57 | | | |
| 25 | | 58 | | | |
| 26 | | 59 | | | |
| 27 | | 60 | | | |
| 28 | | 61 | | | |
| 29 | | 62 | | | |
| 30 | | 63 | | | |
| 31 | | 64 | | | |
| 32 | | 65 | | | |
| 33 | | 66 | | | |

## Patentansprüche

1. Verfahren zum Bearbeiten eines zwischen einem Gegenhalter (4) und einer Führung (5, 5.2) von einer Klemmkraft (14.1, 14.2) gehaltenen Werkstückes (1), indem in eine Fläche (2) des Werkstückes (1) ein Profil (3, 3.1) bspw. eine Präzisionsverzahnung, durch ein Formelement (8, 8.2) eingeformt wird,
**dadurch gekennzeichnet,**
**dass** das Formelement (8, 8.2) in einem spitzen Winkel (w) zur Klemmkraft (14.1, 14.2) oder mit einer Dreh-/Schubbewegung gegen die Fläche (2) des Werkstückes (1) geführt wird.

2. Verfahren nach Anspruch 1, **dadurch gekennzeichnet, dass** das Formelement (8) vertikal und seitlich versetzt gegen die Fläche (2) des Werkstückes (1) geführt wird.

3. Vorrichtung zum Herstellen eines zwischen einem Gegenhalter (4) und einer Führung (5, 5.2) von einer Klemmkraft gehaltenen Werkstückes (1), indem in eine Fläche (2) des Werkstückes (1) ein Profil (3, 3.1), bspw. einer Präzisionsverzahnung, durch ein Formelement (8, 8.2) eingeformt wird, **dadurch gekennzeichnet, dass** in der Führung (5) bzw. dem Gegenhalter (4) ein Formelement (8, 8.2) mit einem Profil (3, 3.1) schräg auf das Werkstück (1) zuführbar angeordnet oder mit einem Dreh-/Schubantrieb (21) verbunden ist.

4. Vorrichtung nach Anspruch 3, **dadurch gekennzeichnet, dass** das Formelement (8) gegenüber einem Muster (9) des Profils (3) eine Schrägfläche (10) aufweist, die auf einer Steigfläche (7) in einer Ausnehmung (6) in der Führung (5) gleitet.

5. Vorrichtung nach Anspruch 4, **dadurch gekennzeichnet, dass** das Formelement (8) eine zweite Schrägfläche (11) besitzt, welche von einem Keiltrieb (12) mit einer Keilfläche (13) angegriffen ist.

6. Vorrichtung nach Anspruch 5, **dadurch gekennzeichnet, dass** die erste und zweite Schrägfläche (10, 11) an dem Formelement (8) einen Winkel von 80° bis 100° einschliessen.

## Claims

1. Method of processing a workpiece (1), which is retained between a counterholder (4) and a guide means (5, 5.2) by a clamping force (14.1, 14.2), a profile (3, 3.1) or respectively a precision toothing being incorporated by a shaping element (8, 8.2) into one face (2) of the workpiece (1), **characterised in that** the shaping element (8, 8.2) is guided at an acute angle (w) relative to the clamping force (14.1, 14.2) or with a rotational/sliding movement towards the face (2) of the workpiece (1).

2. Method according to claim 1, **characterised in that** the shaping element (8) is guided vertically and in a laterally offset manner towards the face (2) of the workpiece (1).

3. Apparatus for producing a workpiece (1), which is retained between a counterholder (4) and a guide means (5, 5.2) by a clamping force (14.1, 14.2), a profile (3, 3.1) or respectively a precision toothing being incorporated by a shaping element (8, 8.2) into one face (2) of the workpiece (1), **characterised in that** a shaping element (8, 8.2), having a profile (3, 3.1), is disposed in the guide means (5), or respectively in the counterholder (4), so as to be inclinedly guidable towards the workpiece (1) or is connected to a rotatable/slidable drive (21).

4. Method according to claim 3, **characterised in that** the shaping element (8) has an inclined face (10) opposite a model (9) of the profile (3), which face slides on an upwardly extending face (7) in a recess (6) in the guide means (5).

5. Apparatus according to claim 4, **characterised in that** the shaping element (8) possesses a second inclined face (11), which co-operates with a wedge-type drive (12) having a wedge face (13).

6. Apparatus according to claim 5, **characterised in that** the first and second inclined faces (10, 11) on the shaping element (8) form an angle of between 80° and 100°.

## Revendications

1. Procédé pour l'usinage d'une pièce (1) maintenue par une force de serrage (14.1, 14.2) entre un antagoniste (4) et un guide (5, 5.2) en formant par un élément de façonnage (8, 8.2), dans une face (2) de la pièce (1), un profil (3, 3.1) ou une denture de précision,
**caractérisé par le fait**
**que** l'élément de façonnage (8, 8.2) est guidé selon un angle aigu (w) par rapport à la force de serrage (14.1, 14.2) ou avec un mouvement de rotation/glissement contre la face (2) de la pièce (1).

2. Procédé selon la revendication 1, **caractérisé par le fait que** l'élément de façonnage (8) est guidé de manière décalée verticalement et latéralement contre la face (2) de la pièce (1).

3. Dispositif de fabrication d'une pièce (1) maintenue par une force de serrage entre un antagoniste (4) et un guide (5, 5.2) en formant par un élément de façonnage (8, 8.2), dans une face (2) de la pièce (1), un profil (3, 3.1) ou une denture de précision, **caractérisé par le fait que** dans le guide (5) ou l'antagoniste (4) est disposé un élément de façonnage (8, 8.2) avec un profil (3, 3.1) de manière à pouvoir être amené obliquement vers la pièce (1), ou connecté à un entraînement en rotation ou de coulissement.

4. Dispositif selon la revendication 3, **caractérisé par le fait que** l'élément de façonnage (8) présente, vis-à-vis d'un motif (9) du profil (3), une face inclinée (10) qui glisse sur une face montante (7) dans un évidement (6) dans le guide (5).

5. Dispositif selon la revendication 4, **caractérisé par le fait que** l'élément de façonnage (8) possède une seconde face oblique (11) qui est attaquée par un mécanisme de clavette à surface cunéiforme.

6. Dispositif selon la revendication 5, **caractérisé par le fait que** la première et la seconde face oblique (10, 11) forment, avec l'élément de façonnage (8), un angle de 80° à 100°.
